# FASCICULE DE BREVET EUROPEEN

(11) **EP 2 124 127 B1**
(45) Date de publication et mention de la délivrance du brevet: **25.07.2012**
(21) Numéro de dépôt: 09170127.6
(22) Date de dépôt: 11.01.2008
(51) Int. Cl.: G05G 9/047, G05G 1/62, G05G 5/00

(54) **Mécanisme de commande par câble d'encombrement réduit, intégrable dans l'accoudoir d'un siège, et équipé de moyens de verrouillage spontané en position de repos**
Kleindimensionierter Kabelsteuerungsmechanismus für den Einbau in eine Armlehne eines Stuhls und mit Vorrichtung zur spontanen Sperre in Ruhestellung
Cable control mechanism with reduced overall dimensions, to be integrated in a seat armrest and provided with means for spontaneous locking in rest position

(30) Priorité: 13.01.2007 FR 0700244; 24.04.2007 FR 0702949
(43) Date de publication de la demande: 25.11.2009
(62) Demande divisionnaire de: 08761758.5
(73) Titulaire: Bignon, Daniel, 94800 Villejuif (FR)
(72) Inventeur: Bignon, Daniel, 94800 Villejuif (FR)
(74) Mandataire: Jeannet, Olivier

(56) Documents cités:
- EP-A- 0 032 883
- EP-A- 0 063 463
- EP-A- 0 116 815
- DE-A1- 19 948 557
- DE-C- 767 337
- FR-A- 2 665 550
- GB-A- 465 703
- US-A- 2 361 920
- US-A- 4 203 291

## Description

### Domaine technique de l'invention.

L'invention est du domaine des mécanismes de commande par câble d'un organe distant à manoeuvrer, notamment applicables aux engins du génie civil ou engins analogues. Elle a pour objet un tel dispositif de commande par câble d'un encombrement réduit, qui est intégrable dans l'accoudoir d'un siège et/ou qui est équipé de moyens de verrouillage spontané en position de repos.

### État de la technique.

Les mécanismes de commande par câble, par tringle ou analogue d'un organe distant à manoeuvrer, mettent en oeuvre une manette de commande qui est manipulable par un opérateur et qui est reliée par l'intermédiaire d'un ou de plusieurs câbles à des organes distants à manoeuvrer. La transmission de la commande est réalisée à partir de la mobilité de la manette dont les mouvements imprimés par l'opérateur sont transmis au câble, qui manoeuvre à son tour l'organe distant. Ces mécanismes sont notamment appliqués aux engins du génie civil ou engins analogues, tels que des engins forestiers ou agricoles. La manette est plus particulièrement articulée sur un châssis ou un boîtier logeant le mécanisme, et comporte à son extrémité proximale une poignée de préhension par l'opérateur pour sa manipulation. Le ou les câbles sont ancrés sur la manette, de sorte qu'un mouvement imprimé à la manette par l'opérateur provoque une traction sur un câble correspondant, qui manoeuvre à son tour l'organe distant. Selon les capacités de commande recherchées, la manette est articulée suivant une ou plusieurs directions sur le boîtier, voire de manière omnidirectionnelle. La manette est reliée à différents câbles qui sont respectivement affectés à chacune des directions de mobilité de la manette.

Pour optimiser les capacités de commande du mécanisme, il a été proposé d'articuler la manette de manière omnidirectionnelle sur le boîtier et de la relier à une pluralité de câbles de manoeuvre d'un organe distant respectif. Les câbles sont manoeuvres par la manette en fonction de la direction de sa manipulation. Accessoirement, le mécanisme est complété par des moyens de commande de type électromécanique, électropneumatique et/ou électronique, pour multiplier le nombre de commandes offertes. On pourra par exemple se reporter au document FR2857762 (BIGNON) qui décrit un tel mécanisme de commande par câble.

Un problème général posé réside dans une organisation des mécanismes de commande par câble offrant un encombrement limité pour faciliter leur intégration dans un quelconque site, sans porter atteinte à leur capacité de commande et/ou à la sécurisation de leur utilisation.

Selon un problème spécifique posé, il est souhaitable que le mécanisme de commande par câble puisse être intégré à l'intérieur de l'accoudoir d'un siège, pour améliorer les conditions de travail de l'opérateur. L'avantage d'une telle intégration est de rapprocher le mécanisme de la main de l'opérateur confortablement installé dans le siège. Il est commun à cet effet d'utiliser des mécanismes de commande électromécanique ou électronique, dont le faible encombrement est mis à profit pour faciliter l'intégration du mécanisme de commande à l'intérieur de l'accoudoir. Cependant, de tels mécanismes de commande sont coûteux, voire sont inadaptés pour certaines applications.

L'encombrement des mécanismes de commande par câble rend difficile leur intégration à l'intérieur de l'accoudoir. Cet encombrement implique non seulement un volume de l'accoudoir rendu conséquent, ce qui n'est pas ergonomique, mais aussi implique des aménagements spécifiques qui sont susceptibles de constituer une gêne pour l'accès au siège par l'opérateur. Notamment, les câbles sont orientés verticalement depuis la manette vers le plancher du véhicule, avec pour conséquence d'avoir à aménager l'accoudoir en colonne logeant le mécanisme.

Une telle colonne constitue un obstacle à rencontre d'un accès aisé au siège par l'opérateur, tel que décrit par US4040499 (INT HARVESTER CO). Pour éviter une telle gêne, il a été proposé d'articuler la colonne sur le plancher et l'accoudoir pour permettre son escamotage et palier à l'obstacle qu'elle constitue à rencontre d'un accès aisé au siège, tel que décrit par GB2390415 (BAMFORD EXCAVATORS LTD). Cependant, l'ergonomie de cette solution n'est pas satisfaisante. Il a aussi été proposé par JP58030849 (KOMATSU MFG CO LTD) un mécanisme de commande par câbles, ou de manière analogue par tringles, qui est logé à l'intérieur d'un accoudoir. La manette est articulée de manière monodirectionnelle sur l'accoudoir, et les tringles s'étendent horizontalement depuis la manette vers l'arrière du siège, zone dans laquelle est aménagée la colonne. Un dispositif de renvoi est placé à l'intérieur de la colonne, cette dernière logeant des tringles qui s'étendent verticalement depuis le dispositif de renvoi vers le plancher. Les possibilités de commande offertes par ce mécanisme sont limitées, et les modalités d'articulation de la manette et des tringles sur l'accoudoir impliquent un encombrement conséquent du mécanisme, et des aménagements spécifiques de l'accoudoir qui sont contraignants au regard de la liberté offerte pour son agencement.

Selon un autre problème spécifique posé, il est souhaitable que l'articulation de la manette sur le boîtier soit réalisée de sorte que l'opérateur puisse la manoeuvrer en position de travail vers l'une au moins des directions correspondantes à un déplacement des câbles, et de sorte qu'en l'absence d'une telle manoeuvre, la manette soit spontanément placée en position de repos. Il est commun de réaliser une telle mise en position de repos de la manette à partir de l'exploitation de moyens de rappel, tel qu'un organe élastique ou analogue.

Il est par exemple connu de sécuriser l'utilisation du mécanisme en l'équipant de moyens de verrouillage de la manette en position de repos. De tels moyens de verrouillage sont manoeuvrables par l'opérateur lorsqu'il ne souhaite plus utiliser le mécanisme, pour bloquer la manette en position de repos afin d'éviter sa manoeuvre accidentelle.

II est aussi connu des mécanismes de commande d'un autre type, tels qu'à commande électronique, dont la structure permet d'organiser aisément une telle sécurisation. Par exemple, il est connu des mécanismes de commande électronique exploitant le principe " de l'homme mort ", selon lequel une absence de maintien de la manette par un opérateur implique une commande d'arrêt du fonctionnement des organes distants à manoeuvrer. De tels mécanismes de commande électroniques présentent l'avantage d'optimiser leurs fonctionnalités pour un faible encombrement, et en l'espèce de permettre une sécurisation aisée de leur utilisation. Cependant, ces mécanismes de commande électroniques sont plus coûteux que les mécanismes de commande par câbles. Il en découle au regard de la compétitivité un choix économique entre un mécanisme de commande électronique dont la sécurisation est optimisée, et un mécanisme de commande par câbles dont les conditions de sécurisation de leur utilisation sont communément réduites à un verrouillage volontaire par l'opérateur de la manette en position de repos.

Si la sécurisation du mécanisme de commande par câbles mérite d'être améliorée à partir d'une démarche surmontant les préjugés, les modalités de cette sécurisation ne doivent pas porter atteinte à sa compétitivité au regard de mécanismes de commande analogues d'un autre type.

Objet de l'invention.

Un but de la présente invention est de proposer un mécanisme de commande par au moins un câble d'au moins un organe distant à manoeuvrer qui est affecté à ce câble, dont les possibilités de commande et/ou de sécurisation offertes sont optimisées et dont l'organisation lui confère une structure de faible encombrement qui facilite son implantation en un quelconque site d'installation.

Un autre but de la présente invention est de proposer un tel mécanisme de commande par câble qui soit aisément intégrable dans l'accoudoir d'un siège
Un mécanisme de commande par câble équipé des moyens de verrouillage spontané de la manette en position de repos selon le préambule de la revendication 1 est connu du document FR 2 665 550. sans être une cause de gêne à rencontre d'un accès aisé au siège par un opérateur, cet accoudoir étant susceptible d'être de quelconque agencement, y compris un accoudoir de faible épaisseur qui est placé en élévation distante par rapport au plan d'assise du siège et/ou qui est escamotable vers l'arrière du siège.

Un autre but de la présente invention est de proposer un mécanisme de commande par câble d'un organe distant à manoeuvrer, qui est équipé de moyens de sécurisation du maintien de la manette en position de repos pour éviter sa manoeuvre accidentelle et/ou non souhaitée par un opérateur. Il est plus particulièrement visé un tel mécanisme dont la sécurisation est optimisée, sans pour autant complexifier outre mesure sa structure et sans porter atteinte à la fiabilité et à la robustesse de son fonctionnement, en évitant d'induire des surcoûts rédhibitoires et en limitant un éventuel accroissement de l'encombrement du mécanisme.

Le mécanisme de la présente invention est un mécanisme de commande par câble d'au moins un organe distant à manoeuvrer selon la revendication 1. Ce mécanisme comprend une manette de commande axialement étendue qui est montée mobile sur une structure porteuse autour d'au moins un axe de pivot. La manette est agencée à son extrémité proximale en poignée de préhension par un opérateur, pour sa manoeuvre en basculement suivant au moins une direction entre une position de repos et au moins une position de travail. La manette est en relation avec au moins un organe d'ancrage d'un câble de commande, pour provoquer une manoeuvre de ce câble en conséquence d'un basculement de la manette autour de l'axe de pivot correspondant.

La manette est manoeuvrable en basculement suivant une ou plusieurs directions monodirectionnelles concourantes et/ou coplanaire, et qu'à chacune des directions de basculement de la manette correspond une position de repos respective.

Selon la présente invention, un tel mécanisme de commande par câble est principalement reconnaissable en ce que la manette est manoeuvrab!e en basculement suivant des directions respectives monodirectionnelles et concourantes autour d'une pluralité d'axes de pivot. La manette est en relation avec une pluralité d'organes d'ancrage d'au moins un câble respectif affecté à une direction de basculement de la manette.

La manette est montée pivotante par l'intermédiaire de la structure porteuse suivant une pluralité de directions concourantes de basculement monodirectionnel autour d'axes de pivot respectifs. L'organisation de la structure porteuse en plusieurs organes de guidage respectivement affectés à une direction de basculement de la manette, permet d'optimiser le nombre de commandes obtenues et d'articuler librement la manette en basculement autour de chacun des axes de pivot. Une telle liberté offre une adaptation aisée de la structure porteuse selon le site d'installation du mécanisme, et notamment un accoudoir d'un siège. Les axes de pivot sont de préférence placés dans un même plan orthogonal à l'axe d'extension de la manette, en étant matérialisé par des doigts, des tourillons ou organes analogues permettant un basculement monodirectionnel de la manette autour d'un doigt de pivot correspondant, sans pour autant accroître l'encombrement du mécanisme. Notamment tel que visé plus loin, de tels doigts de pivot sont susceptibles d'être articulés de manière coplanaire sur un châssis commun du mécanisme, par l'intermédiaire d'organes de guidage correspondant qui leur sont respectivement affectés. L'un des doigts est susceptible de prendre un appui glissant contre l'organe de guidage affecté à l'autre doigt, le long d'une glissière ou analogue Selon une autre variante de réalisation, préférée, un tel appui glissant est pris par le doigt contre un talon d'un organe d'ancrage du câble correspondant. Ces dispositions permettent de réduire au mieux l'encombrement du mécanisme et plus particulièrement l'encombrement des modalités d'articulation de la manette sur le châssis, en évitant tout montage en rotule entre le support et l'un quelconque des organes de guidage tout en offrant une faculté de mobilité omnidirectionnelle de la manette sur le châssis.

La structure porteuse est composée d'une pluralité d'organes de guidage en basculement de la manette. Chacun de ces organes de guidage est articulé sur un châssis autour d'un axe de pivot respectif. Selon une forme non préférée de réalisation, les organes de guidage peuvent être successivement articulés les uns aux autres de manière étagée.

Selon la présente invention, le mécanisme de commande par câble est équipé de moyens de verrouillage spontané de la manette en position de repos. Ces moyens de verrouillage comprennent un loquet interposé entre la manette et la structure porteuse pour leur verrouillage l'une à l'autre en position de repos de la manette. Ce loquet est manoeuvrable vers sa position de verrouillage sous l'effet de l'effort exercé par des moyens déformables à rencontre de leur mise sous contrainte, et vers sa position inverse de déverrouillage libérant la manette de son verrouillage avec la structure porteuse sous l'effet d'un geste maintenu de l'opérateur sur un organe monostable de mise sous contrainte des moyens déformables. Cet organe monostable est relié au loquet par l'intermédiaire de moyens de liaison mécanique. On comprendra que l'accès à une manoeuvre en mobilité de la manette est assujetti à la manoeuvre de l'organe monostable.

Selon une première variante de réalisation, les organes de guidage sont susceptibles d'être articulés successivement en étage deux à deux. Il est cependant préféré une autre variante selon laquelle les organes de guidage sont chacun articulés sur un châssis fixe de la structure porteuse, la liaison individuelle en mobilité de la manette avec chacun des organes de guidage étant une liaison monodirectionnelle suivant une direction respective de basculement. Une telle liaison en mobilité monodirectionnelle est une liaison qui autorise une mobilité de la manette sur un organe de guidage suivant une autre direction de basculement que celle pour laquelle la manette est liée en mobilité avec cet organe de guidage. Une telle organisation préférée permet de rendre compacte la structure porteuse et de fiabiliser la mobilité de la manette suivant chacune de ses directions de basculement, tout en permettant une adaptation aisée du mécanisme selon le site destiné à son installation. En outre, l'articulation de la manette autour d'une pluralité d'axes de pivot monodirectionnels ne fait pas obstacle à sa mobilité générale omnidirectionnelle.

La manette est de préférence reliée avec chacun des organes de guidage par l'intermédiaire de moyens de liaison en mobilité monodirectionnelle suivant une direction respective de basculement. Ces moyens de liaison en mobilité monodirectionnelle sont des moyens qui autorise une mobilité de la manette sur un organe de guidage suivant une quelconque autre direction de basculement. La liaison en mobilité de la manette avec un organe de guidage est une liaison monodirectionnelle autour d'un axe de pivot de l'organe de guidage sur le châssis. Cette liaison monodirectionnelle en basculement correspond à une liaison en mobilité exclusivement suivant une seule direction en basculement de la manette, c'est-à-dire une mobilité monodirectionnelle qui autorise une mobilité de la manette indépendamment de l'organe de guidage suivant une autre direction de basculement. Cette autorisation permet à la manette d'être mobile sur l'organe de guidage malgré leur liaison l'un à l'autre suivant une direction donnée de basculement de la manette. La manette est ainsi liée en mobilité monodirectionnelle indépendamment avec plusieurs organes de guidage suivant des directions respectives de basculement, tout en étant libre en mobilité avec chacun de ces organes de guidage suivant d'autres directions de basculement que celle affectée à leur liaison.

La manette est notamment manoeuvrable en basculement suivant deux directions distinctes. On comprendra que pour une même direction de basculement, la manette est susceptible d'être manoeuvrable suivant deux sens de part et d'autre d'une zone médiane de repos de la manette dans la direction de basculement considérée. Selon un tel exemple de réalisation, la manette est montée pivotante suivant une première direction de basculement sur un premier organe de guidage lui-même monté pivotant sur le châssis. La manette s'étend à travers une fenêtre que comporte un deuxième organe de guidage monté pivotant sur le châssis suivant une deuxième direction de basculement. Ces dispositions correspondent à l'agencement de premiers moyens de liaison en mobilité monodirectionnelle entre la manette et le premier organe de guidage.

La fenêtre est préférentiellement étendue transversalement à l'axe de pivot du premier organe de guidage sur le châssis en ménageant un couloir de circulation de la manette suivant la première direction de basculement. Ces dispositions sont telles que la fenêtre ne forme par un obstacle à la manoeuvre de la manette suivant la première direction de basculement, et évite un accroissement de l'encombrement du mécanisme pour un guidage satisfaisant de l'axe de pivot correspondant. Les tranches latérales de la fenêtre constituent des organes d'appui de la manette suivant la deuxième direction de basculement. Ces dispositions correspondent à l'agencement de deuxièmes moyens de liaison en mobilité monodirectionnelle entre la manette et le deuxième organe de guidage.

Selon une forme avantageuse de réalisation permettant de réduire l'encombrement de la structure porteuse, au moins un organe de guidage forme une cage de réception d'au moins un autre organe de guidage, de sorte que les axes de pivot des organes de guidage sur le châssis sont aptes à être disposés dans un même plan orthogonal à l'axe d'extension de la manette, notamment en position de repos. Plus particulièrement, l'extension des axes de pivots sont coplanaires, et orientés transversalement à l'axe d'extension de la manette, orthogonalement notamment. Pour autoriser une mobilité de la manette suivant chacun des axes de pivot simultanément, tout en réduisant encore l'encombrement des modalités de son articulation sur le châssis ou par analogie la structure porteuse, l'un au moins des axes de pivot prend un appui glissant le long d'une glissière ou analogue ménagée sur l'organe d'ancrage du câble correspondant. Il en ressort que non seulement l'encombrement de la cage et des organes de guidage sont restreint en raison de leur orientation dans un même plan, mais aussi que cet encombrement est encore réduit en raison de la prise d'appui glissant de l'axe de pivot sur l'organe d'ancrage correspondant.

Plus particulièrement, les organes de guidage sont logés les uns dans les autres, de sorte que l'encombrement global de la structure porteuse corresponde sensiblement à l'encombrement de l'organe de guidage terminal articulé sur le châssis. Cet organe de guidage terminal est celui désigné comme logeant le ou les autres organes de guidage. Il en ressort que les différents axes de pivot, agencés en doigt, en tourillon ou analogue, de la manette sur la structure porteuse peuvent être contenus dans un même plan orthogonal à l'axe d'extension de la manette entre ses deux extrémités, avec pour avantage de réduire au mieux l'encombrement du mécanisme. On comprendra que les axes de pivot sont idéalement placés dans un même plan orthogonal à l'axe d'extension de la manette en position de repos pour limiter au mieux l'encombrement de la structure porteuse, mais qu'un décalage de ces axes l'un par rapport à l'autre dans le sens d'extension de la manette est néanmoins possible, un tel décalage pouvant être choisi par le concepteur et utilisé pour adapter la structure porteuse à l'environnement du mécanisme selon le site d'installation. Une telle orientation coplanaire des axes de pivot est notamment obtenue avec un faible encombrement grâce à la prise d'appui glissante de l'un des doigts de pivot le long de la fenêtre, glissière ou analogue, que comporte un talon extérieur ou analogue dont est doté l'organe de guidage affecté à l'autre axe de pivot.

Le regroupement dans un même volume de l'ensemble des organes de guidage imbriqués les uns dans les autres favorise un regroupement des zones d'ancrage des câbles sur la structure porteuse. Celles-ci peuvent être disposées à proximité les unes des autres au plus proche d'un même plan, voire idéalement être disposées dans ce même plan, avec pour avantage de simplifier l'organisation de l'émergence des câbles hors du mécanisme. Cette simplification de l'émergence des câbles permet de faciliter l'intégration du mécanisme dans un quelconque site d'installation, y compris dans un site de dimensions restreintes comme un accoudoir de siège exempt de colonne avant de jonction au sol et/ou au siège.

De préférence, l'organe d'ancrage d'un câble est lié en mobilité avec un organe de guidage respectif, et est équipé d'un organe de rappel de cet organe de guidage en position de repos. Une telle position de repos correspond par exemple à une position médiane de la manette entre deux sens de manoeuvre suivant une même direction de basculement. La liaison en mobilité entre l'organe d'ancrage et l'organe de guidage auquel il est affecté est indifféremment une liaison directe ou indirecte au moyen d'un organe intermédiaire, tel que l'axe de pivot de l'organe de guidage.

Selon une forme préférée de réalisation, les moyens de liaison en mobilité entre un premier organe d'ancrage et le premier organe de guidage sont du type par solidarisation. Les moyens de liaison en mobilité entre un deuxième organe d'ancrage et le deuxième organe de guidage sont quant à eux du type par clavetage glissant pour autoriser une mobilité de la manette et de l'organe d'ancrage correspondant suivant la première direction de basculement affectée au premier organe de guidage.

L'organe de rappel est de préférence un ressort de compression interposé en appui axial antagoniste entre l'organe d'ancrage et le châssis. Selon une forme avantageuse optimisant le fonctionnement des différentes mobilités de la manette, l'organe de rappel est enfilé sur un doigt épaulé que comporte l'organe d'ancrage. Ce doigt solidaire de l'organe d'ancrage prend avantageusement un appui à portée sphérique contre le châssis, et notamment un appui à portée omnidirectionnelle, de sorte que le mécanisme soit préservé de tout risque de flambage des axes de pivot tout en permettant de minimiser les masses des organes en mouvement, tels que notamment les organes de guidage et les axes de pivot.

Selon un autre aspect de la présente invention, la structure porteuse est munie de moyens d'intégration dans l'accoudoir d'un siège. Les dispositions prévues par la présente invention permettent une adaptation libre et aisée de la structure porteuse pour son installation à l'intérieur d'un tel accoudoir, y compris pour un accoudoir de faible épaisseur placé à distance en surplomb du plan d'assise du siège et exempt de colonne de jonction de l'accoudoir au sol et/ou au siège placée à l'avant de l'assise du siège. Plus particulièrement et grâce aux modalités proposées d'articulation de la manette sur le châssis, les câbles en relation avec cette dernière peuvent être aisément orientés de manière coplanaire et de manière concourante, orthogonalement notamment, par rapport à l'axe général d'extension de la manette.

Les moyens d'intégration du mécanisme à l'intérieur d'un accoudoir sont par exemple constitués par un boîtier. Ce boîtier est indifféremment un boîtier de réception de la structure porteuse, ou est constitutif de la structure porteuse et plus particulièrement du châssis. Ce boîtier est muni de moyens de jonction avec une structure interne de l'accoudoir, et de fourreaux de guidage des câbles à l'intérieur de l'accoudoir suivant des orientations d'extension contenues dans un même plan de guidage. La structure interne de l'accoudoir est susceptible d'être une armature, voire une masse cohésive d'un matériau cellulaire, telle que mousse, à l'intérieur de laquelle est noyé le boîtier muni des fourreaux préférentiellement prolongés par des gaines rapportées pour la réception coulissante des câbles. Les modalités décrites de mobilité de la manette sur le châssis sont avantageusement exploitées pour l'intégration du mécanisme en dans un accoudoir le long duquel circule le ou les câbles vers l'arrière du siège.

L'encombrement limité et l'organisation de la structure porteuse facilitent son implantation dans un quelconque site d'installation, et notamment dans un accoudoir pour siège. Plus particulièrement, un tel accoudoir est apte à être de faible épaisseur en étant placé en surplomb et à distance du plan d'assise du siège, sans nécessiter l'utilisation d'une colonne avant de jonction de l'accoudoir au sol, ou de manière équivalente de l'accoudoir au plan d'assise du siège. Les dispositions de la présente invention permettent de conférer à l'accoudoir un faible encombrement, voire un caractère escamotable, pour éviter qu'il ne constitue une gêne pour l'accès au siège par un opérateur. Les câbles peuvent s'étendre à l'intérieur de l'accoudoir, en étant préférentiellement logés à l'intérieur des fourreaux de protection, depuis l'avant vers l'arrière du siège, puis d'être renvoyés vers le sol en s'étendant à l'intérieur d'une colonne arrière non gênante située à l'arrière du siège.

Selon une première variante de réalisation, le plan de guidage des câbles est orthogonal à l'axe d'extension de la manette et est parallèle à un plan contenant une pluralité d'axes de pivot de la manette sur la structure porteuse. Une telle variante de réalisation est adaptée à une intégration du mécanisme de commande par câbles à l'intérieur d'un accoudoir exempt de colonne avant le reliant au sol et/ou au siège.

Cependant, la compacité du mécanisme de commande par câble est susceptible d'être mise à profit pour tout autre application et pour permettre son intégration et/ou son installation aisées sur un quelconque site. Plus particulièrement et selon une deuxième variante de réalisation, le plan de guidage des câbles est parallèle à l'axe d'extension de la manette et est orthogonal à un plan contenant une pluralité d'axes de pivot de la manette sur la structure porteuse. Un tel mécanisme de commande peut être installé à l'intérieur d'un accoudoir comportant une colonne avant de jonction au sol et/ou au siège, cette colonne de jonction avant logeant les câbles qui s'étendent verticalement en sortie de la structure porteuse.

L'organisation de la structure porteuse autorise une modification aisée de l'orientation du plan de guidage des câbles. Selon une forme avantageuse de réalisation facilitant l'installation du mécanisme de commande par câble sur un quelconque site d'implantation, les fourreaux sont portés par le boîtier par l'intermédiaire d'une platine munie de moyens de fixation réversible sur le boîtier suivant des positions alternatives correspondantes à l'une ou l'autre des orientations du plan de guidage offert par les fourreaux pour les câbles.

Il sera compris que le cas échéant et selon la configuration du site d'installation du mécanisme de commande par câble, un ou plusieurs organes d'ancrage sont interchangeables parmi un jeu d'organes d'ancrage de conformations adaptées, l'organisation générale de la structure porteuse restant inchangée.

La présente invention porte aussi sur un accoudoir intégrant un mécanisme de commande par câble comportant les caractéristiques qui ont été énoncées, prises seules ou en combinaison. La présente invention porte aussi sur un siège intégrant un tel accoudoir.

Plus particulièrement, l'accoudoir est de conformation allongée et est exempt de colonne de jonction avant avec le sol et/ou le siège, ou de manière analogue avec le plan d'assise du siège. Un tel accoudoir est apte à être placé à distance en surplomb du plan d'assise du siège. L'accoudoir de la présente invention loge dans sa zone avant la structure porteuse tandis que les câbles s'étendent vers l'arrière du siège jusqu'à un mécanisme de renvoi des câbles en verticalité vers le sol. Un tel mécanisme de renvoi est susceptible d'être d'un agencement quelconque et d'être logé à l'intérieur d'une colonne arrière par rapport à l'assise du siège. Plus particulièrement, l'accoudoir comporte des moyens de coopération avec un mécanisme de renvoi des câbles en verticalité vers le sol logés dans une colonne disposée dans une zone arrière de l'assise du siège.

Selon une forme spécifique de réalisation, on reconnaîtra un accoudoir de la présente invention en ce qu'il incorpore un mécanisme de commande par câble dont la manette est orientée orthogonalement à la direction d'extension des câbles en sortie de l'accoudoir, cette direction d'extension des câbles correspondant à la direction d'extension de l'accoudoir entre les zones avant et arrière du siège, de sorte que l'accoudoir est apte à être exempt de colonne de jonction avant avec le sol et/ou le siège telle que disposée à l'avant de l'assise du siège.

L'incorporation du mécanisme de commande dans l'accoudoir est avantageusement formée à partir d'une organisation de l'accoudoir selon laquelle le mécanisme de commande par câble est noyé dans une masse de matériau cellulaire constitutive de l'accoudoir et préférentiellement munie de moyens de fixation sur une armature de siège.

L'organisation du mécanisme de commande par câble intégré dans l'accoudoir permet une mobilité de l'accoudoir entre une position d'utilisation dans laquelle il est placé en surplomb du plan d'assise du siège, et une position d'escamotage, par glissement et/ou par basculement par exemple, dans laquelle l'accoudoir est dégagé de l'espace latéral au siège. Plus particulièrement et selon une forme avantageuse de réalisation de l'accoudoir de la présente invention, celui-ci est monté mobile sur le siège entre une position d'escamotage vers l'arrière du siège et une position d'utilisation en surplomb du plan d'assise du siège.

Accessoirement, le mécanisme peut être équipé de moyens de commande annexes, tels que des moyens de commande électriques et/ou électroniques et/ou électropneumatique et/ou électromécanique mis en oeuvre par l'opérateur à partir de boutons de commande intégrés au mécanisme et plus particulièrement à la poignée de préhension, voire encore des moyens de commande mécaniques susceptibles de mettre en oeuvre un câble annexe de commande. La manette peut être aussi exploitée pour la mise en oeuvre de moyens de commande annexes différents de ceux affectés à sa manoeuvre en basculement. Par exemple la manette peut être montée de manière rotative autour de son axe général d'extension sur la structure porteuse, pour la manoeuvre d'actionneurs ou d'organes de commande analogues placés à sa périphérie. Par exemple encore, la manette peut être montée sur la structure porteuse de manière axialement mobile en translation suivant son axe d'extension pour la manoeuvre d'un câble et/ou d'un actionneur.

Le site d'installation du mécanisme de commande par câbles à l'intérieur d'un accoudoir exempt de colonne de jonction avant au sol et/ou au siège est particulièrement avantageux. Cependant, il sera compris que l'organisation du mécanisme de commande de la présente invention et les avantages qu'il procure permettent son installation aisée et peu encombrante sur un quelconque site, y compris un accoudoir muni d'une colonne avant de jonction au sol.

Ces dispositions sont telles que le mécanisme de commande par câbles intègre des moyens mécaniques de sécurisation du verrouillage en position de repos de la manette, qui sont d'une structure simple associant principalement le loquet, les moyens déformables et l'organe monostable. Cette intégration sur la structure propre de mise en relation de la manette avec les câbles peut être aisément réalisée à moindres coûts, sans accroître de manière significative l'encombrement global du mécanisme. La manoeuvre du loquet en position de verrouillage est spontanément provoquée par les moyens déformables. En position de verrouillage la manette est immobilisée sur la structure porteuse pour interdire son basculement en l'absence d'un geste volontaire et maintenu par l'opérateur provoquant la mise en position de déverrouillage du loquet à partir d'une mise sous contrainte des moyens déformables.

L'organe monostable est plus particulièrement un organe de commande préhensible par l'opérateur pour manoeuvrer volontairement le loquet en position de déverrouillage et pour induire la mise en contrainte des moyens déformables, préférentiellement à rencontre de son maintien spontané en position stable de repos. Un tel organe monostable est avantageusement apte à induire une gêne pour l'opérateur souhaitant accéder à la manette, de sorte que sa manoeuvre soit rendue indispensable, au moins en raison d'inconfort, préalablement à tout geste de l'opérateur sur la manette.

La simplicité de la structure des moyens de verrouillage ne porte pas atteinte à la fiabilité de la sécurisation procurée, l'opérateur étant contraint d'effectuer et de maintenir un geste volontaire sur l'organe monostable pour libérer la manette de son immobilisation sur la structure porteuse. La position de stabilité de l'organe de manoeuvre correspond à une position de repos dans laquelle une interdiction de manoeuvre de la manette et/ou un inconfort dissuasif de prise de la poignée de préhension par l'opérateur sont opposés. Le geste volontaire de l'opérateur sur l'organe monostable provoque concomitamment une mise sous contrainte des moyens déformables qui perdure tant que ledit geste de l'opérateur est maintenu. Inversement, une interruption de ce geste provoque un retour de l'organe monostable en position stable de repos, en libérant les moyens déformables qui provoquent une manoeuvre du loquet en position de verrouillage et donc un blocage de la manette en position de repos.

Le loquet est indifféremment :
*) soit en prise permanente sur l'un quelconque des organes comprenant la manette et de la structure porteuse, en étant manoeuvrab!e en position de verrouillage vers l'autre organe sur lequel il est placé en prise par des moyens de solidarisation dont il est muni,
*) soit monté mobile sur un châssis du mécanisme en étant manoeuvrable en position de verrouillage vers l'une et l'autre de la structure porteuse et de la manette sur lesquelles il est placé conjointement en prise.

Selon une forme préférée de réalisation présentant l'avantage de simplifier la structure des moyens de verrouillage, le loquet est solidaire de la manette suivant sa direction de basculement et est monté mobile en coulissement sur la manette entre sa position de verrouillage dans laquelle des moyens de solidarisation du loquet sont en prise sur la structure porteuse et sa position de déverrouillage dans laquelle la dite prise est rompue. Le loquet est à demeure solidaire de la manette suivant sa direction de basculement tout en étant libre en coulissement, préférentiellement coaxial, par rapport à la manette. Cette liberté de mobilité du loquet permet alternativement de mettre en prise ou de libérer les moyens de solidarisation sur la structure porteuse pour immobiliser la manette sur cette dernière. La structure des moyens de solidarisation et l'agencement du loquet en sont simplifiés, avec pour avantage de limiter l'encombrement des moyens de verrouillage tout en autorisant leur manoeuvre spontanée par les moyens déformables.

Le caractère monostable de l'organe de mise sous contrainte des moyens déformable est susceptible d'être réalisé à partir d'un montage de cet organe sur le mécanisme par l'intermédiaire de moyens de rappel qui lui sont affectés pour le placer spontanément en position de verrouillage du loquet. Selon une forme avantageuse de réalisation, ces moyens de rappel sont confondus avec les moyens déformables pour limiter le nombre d'organes constitutifs des moyens de verrouillage et pour simplifier leur organisation et leur intégration dans le mécanisme. Plus particulièrement, l'organe monostable est monté mobile sur la poignée de préhension entre la position de verrouillage dans laquelle il est spontanément maintenu par les moyens déformables et la position de déverrouillage dans laquelle il est maintenu à partir d'un geste constant de l'opérateur.

La proximité entre la poignée de préhension et l'organe monostable procure un confort à l'opérateur, qui peut aisément maintenir l'organe monostable simultanément aux manoeuvres en basculement qu'il applique à la manette vers sa ou ses positions de travail. Le montage de l'organe monostable sur la poignée de préhension permet de le placer dans un environnement dégagé autorisant sa mise en conformation quelconque selon une ergonomie recherchée la plus satisfaisante possible. Cette liberté d'ergonomie permet notamment d'agencer l'organe monostable pour gêner l'accès à la poignée de préhension en l'absence d'un geste volontaire de l'opérateur et/ou interdire une manoeuvre de la manette. La mise en relation mécanique entre l'organe monostable placé à l'extrémité proximale de la manette et le loquet, nécessairement placé à proximité de la structure porteuse et donc vers l'extrémité distale de la manette, est aisément réalisable à partir d'organes de liaison constitutifs des moyens de liaison, qui s'étendent au moins parallèlement sinon coaxialement à la manette, avec pour avantage d'obtenir une telle mise en relation mécanique sans accroître l'encombrement du mécanisme. Plus particulièrement, le loquet étant placé vers l'extrémité distale de la manette, les moyens de liaison sont constitués d'au moins un organe de liaison s'étendant au moins parallèlement, sinon coaxialement, à la manette. Un tel organe de liaison est susceptible d'être constitué d'un tringle ou analogue disposée parallèlement à proximité de la manette, ou encore d'une extension axiale de l'organe monostable autour de la manette.

Le loquet est avantageusement conformé en manchon monté coaxialement coulissant sur la manette, de laquelle il est solidaire en rotation sur elle-même par des moyens de prise. Une telle organisation du loquet permet de solidariser aisément le loquet à la manette tout en autorisant son déplacement en coulissement le long de celle-ci. Par ailleurs, un tel montage coaxial permet d'organiser aisément les moyens de liaison reliant le loquet à l'organe monostable et de limiter l'encombrement des moyens de verrouillage. Notamment, les moyens de prise peuvent être aisément réalisés par goupillage à liberté axiale. Par exemple, les moyens de prise sont constitués par au moins une goupille ou analogue, qui est solidaire du loquet et qui traverse la manette à travers une lumière périphérique longitudinale. On comprendra par longitudinale une direction orientée parallèlement à l'axe général d'extension de la manette.

La simplicité de l'organisation générale des moyens de verrouillage et leur faible encombrement permet de simplifier les moyens de solidarisation du loquet avec la structure porteuse, selon une forme avantageuse de réalisation, les moyens de solidarisation que comporte le loquet sont du type par clavetage. Par exemple, les moyens de solidarisation sont constitués d'au moins une clavette ou analogue ménagée longitudinalement à la périphérie du loquet, qui coopère avec une encoche complémentaire ménagée sur la structure porteuse.

Selon une première variante de réalisation, les moyens déformables sont interposés entre l'organe monostable et la manette. Plus particulièrement et selon un exemple préféré de réalisation de cette variante, l'organe monostable est agencé en volant monté coaxialement tournant sur la manette, de préférence en étant solidaire de la poignée de préhension par des moyens de jonction. Les moyens déformables sont constitués d'un ressort de torsion qui est logé dans un fût d'emboîtement de l'organe monostable. Les moyens de liaison sont constitués d'au moins une rampe hélicoïdale ménagée sur le fût pour le guidage d'un doigt radial que comporte le loquet. En l'absence d'un geste volontaire effectué par l'opérateur sur le volant, la manoeuvre de la manette en basculement est interdite. Selon une deuxième variante de réalisation, les moyens déformables sont interposés entre le loquet et la manette. Plus particulièrement et selon un exemple préféré de réalisation de cette variante, l'organe monostable est constitué d'un volet latéral articulé sur la poignée de préhension. Ce volet latéral constitue un obstacle d'inconfort et/ou d'interdiction d'un accès à la poignée de préhension. Les moyens déformables sont constitués d'un ressort de compression axialement interposé en appuis antagonistes contre la manette et contre le loquet. Les moyens de liaison sont constitués d'au moins une tringle ou analogue reliant le loquet à un bras de levier du volet. En l'absence d'un basculement du volet libérant l'accès à la poignée de préhension, toute manoeuvre de la manette en basculement est interdite.

Tel que visé plus haut, la manette est préférentiellement manoeuvrab!e en basculement suivant des directions respectives monodirectionnelles et concourantes autour d'une pluralité d'axes de pivot. La structure porteuse est dans ce cas avantageusement composée de la dite pluralité d'organes de guidage en basculement de la manette, qui sont chacun articulés sur un châssis autour d'un axe de pivot respectif. Le loquet en position de verrouillage est en prise indifféremment sur un, sur plusieurs ou sur la totalité des organes de guidage.

L'organisation de la structure porteuse en une pluralité d'organes de guidage induit une mise en position de repos de la manette suivant plusieurs positions de repos respectivement affectées à son basculement par l'intermédiaire d'un organe de guidage correspondant. L'organisation des moyens de verrouillage, et notamment des moyens de solidarisation coopérants avec l'un quelconque au moins des organes de guidage, permet d'offrir un verrouillage de la manette sélectivement en l'une au moins des positions de repos, choisie selon les fonctionnalités du mécanisme. Plus particulièrement, la manette est susceptible d'être verrouillée en une ou plusieurs positions de repos selon des directions de basculement correspondantes respectives, tout en étant libre par rapport à une ou plusieurs autres directions de basculement.

Selon une forme avantageuse de réalisation du mécanisme, dans laquelle l'un de ces organes de guidage forme une cage de réception d'un autre organe de guidage, le loquet est monté coaxialement coulissant sur la manette entre son bout distal articulé sur cet autre organe de guidage et l'extrémité proximale de la manette. On notera que le loquet est susceptible d'être logé à l'intérieur de la cage pour éviter que sa présence n'induise un accroissement de l'encombrement du mécanisme.

L'organisation simple des organes composant le mécanisme de commande, et notamment de ceux composant les moyens de sécurisation, permet de réaliser aisément ces organes, tel que par moulage d'une résine chargée, le cas échéant accompagné d'une opération de surmoulage, et/ou par moulage d'un matériau métallique.

Description des figures.

La présente invention sera mieux comprise à la lecture de la description qui va en être faite d'exemples de réalisation, en relation avec les figures des planches annexées dans lesquelles :
Les fig.1 à fig.3 sont des illustrations d'un mécanisme de commande par câble intégré dans un accoudoir pour siège, respectivement sur la fig.1 en perspective assemblée, sur la fig.2 de côté et sur la fig.3 en perspective éclatée.
Les fig.4 à fig.8 sont des illustrations en perspective d'un mécanisme de commande par câble, suivant diverses étapes d'assemblage des éléments le composant. Les fig.9 et fig.10 sont des illustrations en perspective d'un mécanisme de commande par câble, suivant diverses étapes d'assemblage des éléments le composant. Les fig.11 à fig.13 sont des illustrations en perspective d'un mécanisme de commande par câbles selon une forme de réalisation de l'invention, respectivement en vue éclatée, en vue assemblée en position de verrouillage, et en vue assemblée en position de déverrouillage.
La fig.14 est une vue en coupe d'un volant constitutif du mécanisme représenté sur les fig.11 à fig.13.
Les fig.15 à fig.17 sont des illustrations en perspective d'un mécanisme de commande par câbles selon autre forme de réalisation de l'invention, respectivement en vue éclatée, en vue assemblée en position de verrouillage, et en vue assemblée en position de déverrouillage.

Sur les fig.1 à fig.3, un mécanisme de commande par câbles est intégré dans l'accoudoir 1 d'un siège 2. Cet accoudoir 1 est de faible épaisseur et est disposé en surplomb du plan d'assise PO du siège 2. Le montage de l'accoudoir 1 sur le siège 2 est réalisé dans la zone arrière de ce dernier, et plus particulièrement sur le dossier 3 et/ou sur une colonne arrière 4 d'extension verticale placée à l'arrière de l'assise 5 du siège 2. Sur l'exemple de réalisation illustré, l'accoudoir 1 est fixé sur le siège 2 par l'intermédiaire d'une armature 6 solidaire du siège 2. Une telle configuration de l'accoudoir 1 implique qu'il est exempt de colonne avant située en zone avant du siège 2 pour sa jonction à celui-ci et/ou au sol. Un tel accoudoir 1 présente l'avantage de ne pas faire obstacle à un accès aisé à l'assise 5 du siège 2 par un opérateur, et notamment de laisser disponible un espace latéral au siège. L'accoudoir 1, dans la mesure où il ne se trouve pas relié au sol et/ou au siège par une colonne de jonction avant, est susceptible d'être escamotable entre une position d'utilisation dans laquelle il est placé en surplomb du plan d'assise PO du siège 2 tel que représenté, et une position d'escamotage dans laquelle l'accoudoir 1 est dégagé de l'espace latéral de l'assise 5 du siège 2 pour faciliter l'accès à cette dernière par l'opérateur. Un tel escamotage de l'accoudoir 1 est susceptible d'être obtenu à partir de son montage coulissant sur une armature, telle que 6, du siège 2, et/ou à partir de son basculement vers l'arrière du siège 2. Un tel basculement est notamment obtenu par un montage pivotant de l'accoudoir 1 et/ou de l'armature 6 sur le siège 2, autour d'un axe de basculement situé à l'arrière sur une armature porteuse. Une telle armature porteuse peut être par exemple intégrée dans le dossier 3 du siège 2 ou être constituée de la colonne arrière 4.

Le mécanisme de commande comprend une manette 7 de commande qui émerge hors d'un boîtier 8 constitutif d'une structure porteuse 9. Cette manette 7 est axialement étendue et est montée mobile sur la structure porteuse 9 suivant plusieurs axes de pivot. La manette 7 comporte à son extrémité proximale une poignée de préhension 10 par un opérateur, en vue de sa manoeuvre en basculement suivant des directions respectives monodirectionnelles et concourantes B1 et B2. Sur l'exemple de réalisation représenté, la manette 7 est manoeuvrable suivant deux directions de basculement concourantes B1, B2 et suivant deux sens de manoeuvre pour chacune de ces directions de basculement B1, B2. A chacune des directions de basculement B1, B2 correspond une manoeuvre d'un câble 11,12, en vue de la commande de la mise en oeuvre d'un organe distant affecté à ce câble 11,12. Sur l'exemple de réalisation illustré, la manette 7 est aussi mobile en rotation R sur elle-même, pour la manoeuvre d'actionneurs placés à sa périphérie par exemple, et comporte sur la poignée de préhension 10 des boutons de commande 13 d'actionneurs. De tels actionneurs non représentés sont accessoirement mis en relation avec le mécanisme de commande par câbles décrit, afin de multiplier les possibilités offertes de commande. On comprendra que si le mécanisme peut être équipé de tels actionneurs, le présent mécanisme de commande trouve son objet dans les modalités d'organisation du mécanisme pour la manoeuvre des câbles 11,12.

La compacité de la structure porteuse 9 telle que décrite sur les fig.4 à fig.10 permet de conférer au boîtier 8 un encombrement restreint autorisant son intégration à l'intérieur de l'accoudoir 1, dans sa zone avant par rapport au siège 2. Le boîtier 8 est muni de fourreaux 14,15 de guidage des câbles 11,2 qui définissent un plan P1 de guidage des câbles qui est orienté orthogonalement à l'axe AO d'extension de la manette 7 et parallèlement au plan d'assise PO du siège 2. Les câbles 11,12 sont contenus dans un même plan P1 de guidage correspondant à l'extension de l'accoudoir 1 entre les zones avant et arrière du siège 2. Ces dispositions sont telles que le mécanisme de commande par câbles peut être aisément intégré dans la zone avant d'un accoudoir 1 de faible épaisseur, tel que celui représenté, grâce à quoi la présence d'une colonne avant est rendue inutile pour loger au moins partiellement le mécanisme de commande et les câbles 11,12 en verticalité depuis le mécanisme de commande vers le sol.

La colonne arrière 4 loge avantageusement un dispositif de renvoi 32 des câbles 11,12 depuis une orientation horizontale correspondante à l'extension de l'accoudoir 1 entre l'avant et l'arrière du siège 2 et au plan d'assise PO du siège 2. De tels moyens de renvoi sont susceptibles d'être simples de structure et d'être organisés d'une quelconque manière connu de l'homme du métier.

Sur l'exemple de réalisation représenté sur les fig.1 à fig.3, le mécanisme de commande est avantageusement noyé dans une masse de matériau cellulaire, tel qu'à base d'un matériau naturel et/ou synthétique expansé. Le boîtier 8 constitue une enceinte de protection de la structure porteuse 9 sur laquelle est articulée la manette 7, et les fourreaux 14,15 prolongés par les gaines constituent une enceinte de protection des câbles 11,12 autorisant leur mobilité malgré l'intégration du mécanisme à l'intérieur de la masse cellulaire. Cette masse de matériau cellulaire est rapportée sur le siège 2, par l'intermédiaire de moyens de fixation 16 qu'elle incorpore et/ou dont elle est équipée, tel qu'une platine fixable sur l'armature 6 du siège 2 par l'intermédiaire d'au moins un organe de fixation, tels que vis ou analogue.

Sur les fig.4 à 10, le mécanisme de commande comprend la structure porteuse 9 qui est composée de plusieurs organes de guidage 17,18 en basculement de la manette 7. Ces organes de guidage 17,18 sont individuellement articulés sur un châssis 19, tel que constitué par au moins une partie du boîtier 8, ou de manière analogue constitué par un élément 19 muni de moyens de fixation sur le boîtier 8, voire directement sur une armature intégrée à l'accoudoir 1 ou une armature intégrée à un quelconque organe d'un site d'installation du mécanisme.

La manette 7 est montée pivotante suivant une première direction de basculement B1 sur un premier organe de guidage 17. Sur l'exemple de réalisation illustré, l'extrémité distale de la manette 7 est munie d'un corps 20 qui est assemblé en pivotement sur le premier organe de guidage 17, tel que par exemple par l'intermédiaire d'un tourillon monté tournant dans un logement. Le tourillon et le logement sont indifféremment ménagés sur l'un ou l'autre de la manette 7 et du premier organe de guidage 17. Le montage pivotant de la manette 7 sur le premier organe de guidage 17 constitue des moyens de liaison en mobilité monodirectionnelle entre eux. Plus particulièrement, la manette 7 est montée pivotante autour d'un axe A1 sur le premier organe de guidage 17, de sorte qu'ils sont liés l'un à l'autre suivant la première direction de basculement B1, et de sorte que la manette 7 soit libre en mobilité suivant au moins la deuxième direction de basculement B2. Le premier organe de guidage 17, directement porteur de la manette 7, est lui-même articulé en pivotement sur le châssis 19 autour d'un premier axe de pivotement A2 de la manette 7 par rapport à la structure porteuse 9. On notera que les positions relatives de l'axe A1 de pivotement de la manette 7 sur le premier organe de guidage 17, et de l'axe A2 de pivotement du premier organe de guidage 17 sur le châssis 19 sont indépendantes l'une de l'autre. Cependant il est avantageusement possible de placer les axes de pivotement A1 et A2 dans un même plan P2 orthogonal à l'axe AO d'extension de la manette 7 pour réduire l'encombrement du mécanisme, réduction notamment suivant l'axe AO d'extension de la manette 7 et dans le cas d'application illustré sur les fig.1 à fig.3 suivant l'épaisseur E de l'accoudoir 1.

Le premier organe de guidage 17 est logé à l'intérieur d'une cage formée par un deuxième organe de guidage 18, lui-même articulé sur le châssis 19 autour d'un deuxième axe A3 de pivotement de la manette 7 sur la structure porteuse 9. Ce deuxième organe de guidage 18 comporte une fenêtre 21 de passage de la manette 7 à son travers, cette fenêtre s'étendant transversalement au premier axe de pivotement A2 pour former un couloir de circulation de la manette 7 autorisant sa mobilité et celle du premier organe de guidage 17 suivant la première direction de basculement B1. Les tranches latérales 22 de la fenêtre 21 constituent des organes d'appui de la manette 7 suivant la deuxième direction de basculement B2 autour du deuxième axe de pivotement A3. On comprendra que l'axe de pivotement A1 et l'axe de pivotement A3 sont nécessairement orientés parallèlement l'un par rapport à l'autre, soit de manière décalée par rapport à l'axe AO d'extension de la manette 7, soit avantageusement de manière coaxiale tel qu'illustré. Ce caractère coaxial de l'axe de pivotement A1 et de l'axe de pivotement A3 est autorisé grâce à l'agencement du deuxième organe de guidage 18 en cage de réception du premier organe de guidage 17.

L'ensemble des axes de pivotement de la manette 7 sur la structure porteuse 9, et plus particulièrement l'axe de pivotement A1 de la manette 7 sur le premier organe de guidage 17, le premier axe de pivotement A2 du premier organe de guidage 17 sur le châssis 19, et le deuxième axe de pivotement A3 du deuxième organe de guidage 18 sur le châssis 19 sont disposés dans un même plan P2 qui est transversal à l'axe AO d'extension de la manette 7, et plus particulièrement qui est orthogonal à l'axe AO d'extension de la manette 7 en position de repos. La réduction de l'encombrement du mécanisme de commande est optimisée suivant l'axe AO d'extension de la manette 7, et il est facilité une implantation du mécanisme en un quelconque site, voire son adaptation à un quelconque site d'installation et notamment son intégration à l'intérieur de l'accoudoir 1 d'un siège 2 exempt de colonne avant de jonction de l'accoudoir 1 avec le sol et/ou le siège.

Les organes de guidage 17,18 sont en relation avec des organes d'ancrage 23,24 d'un câble 11,12 respectif, avec lesquels ils sont respectivement liés en mobilité. Ces organes d'ancrage 23,24 sont chacun équipés d'un organe de rappel 25 de l'organe de guidage 17,18 correspondant en position de repos, qui correspond par exemple à une position médiane entre deux sens de basculement de la manette 7 suivant une même direction de basculement B1,B2. Selon l'ergonomie recherchée pour le mécanisme et sa situation d'installation sur un site, accoudoir 1 notamment, la position médiane de la manette 7 correspond plus particulièrement à une position en verticalité par rapport au sol et/ou par rapport au plan d'assise PO du siège 2. L'organe de rappel 25 est constitué d'un ressort de compression qui est axialement interposé entre l'organe d'ancrage 23,24 et le châssis 19, ou de manière analogue entre l'organe d'ancrage 23,24 et un élément de châssis solidaire du boîtier 8, voire le boîtier 8 lui-même. L'organe de rappel 25 est enfilé sur un doigt épaulé 26, particulièrement visible sur la fig.9, que comporte l'organe d'ancrage 23,24 correspondant. Ce doigt 26 prend un appui dont la portée sur le châssis 19 est spontanément modifiable selon l'orientation de l'organe de guidage 17,18 correspondant autour de son axe de pivotement A2, A3 sur le châssis 19, tel qu'un appui à portée sphérique. Ces dispositions permettent de conforter la robustesse du mécanisme en évitant un porte à faux des organes de guidage 17,18 sur le châssis, quels que soient les efforts appliqués sur les câbles 11,12.

Les organes d'ancrage 23,24 sont conformés en bras de levier qui sont liés en mobilité aux organes de guidage 17,18 par l'intermédiaire de talons 27,28 respectivement solidaires de l'organe de guidage 17,18 correspondant. Cette liaison en mobilité est telle qu'un pivotement d'un organe de guidage 17,18 induit un basculement du talon 27,28 et provoque un pivotement de l'organe d'ancrage 23,24 correspondant. Sur les fig.8 et fig.10, les câbles 11,12 sont guidés en sortie de boîtier 8 au moyen des fourreaux 14,15, qui sont montés sur le boîtier 8 par l'intermédiaire d'une platine 31. Cette platine 31 est munie de moyens de fixation facilement réversible sur le boîtier 8, de sorte que sa position est avantageusement interchangeable selon l'orientation souhaitée des câbles 11,12 par rapport à l'axe A0 d'extension de la manette 7 en position de repos. Les fourreaux 14,15 sont préférentiellement prolongés par des gaines ou analogues, pour faciliter le guidage coulissant des câbles 11,12 en sortie de mécanisme et le cas échéant pour autoriser une mobilité des câbles 11,12 dans le cas où le mécanisme est noyée à l'intérieur d'une masse cellulaire constitutive de l'accoudoir 1.

Selon la forme de réalisation illustrée sur les fig.4 à fig.8, les câbles 11,12 sont orientés dans un même plan P1 orthogonal à l'axe AO d'extension de la manette 7 en position repos. La liaison en mobilité entre le premier organe de guidage 17 et un premier organe d'ancrage 23 est du type par solidarisation entre le talon 27 et l'organe d'ancrage 23. La liaison en mobilité entre le deuxième organe de guidage 18 et un deuxième organe d'ancrage 24 est du type par clavetage glissant pour obtenir leur liaison en basculement tout en autorisant leur mobilité relative par glissement. A cet effet, le talon 28 que comporte le deuxième organe d'ancrage 18 est muni d'un taquet 29 de conformation sphérique qui est logé à l'intérieur d'une glissière 30 que comporte le deuxième organe d'ancrage 24. Les doigts 26 sur lesquels sont enfilés les organes de rappel 25 sont solidarisés à l'extrémité distale de l'organe d'ancrage 23,24 correspondant, tandis que l'extrémité proximale des organes d'ancrage 23,24 est liée en mobilité à l'organe de guidage correspondant. L'extrémité distale des organes d'ancrage 23,24 est aussi exploitée pour la fixation d'un câble 11,12.

Selon la forme de réalisation illustrée sur les fig.9 et fig.10, les câbles 11,12 sont orientés dans un même plan P1 parallèle à l'axe AO d'extension de la manette 7 en position repos. Dans le cas où un tel mécanisme est intégré dans un accoudoir, cette orientation des câbles 11,12 correspond à une orientation des câbles 11,12 en verticalité entre le mécanisme et le sol. Les câbles 11,12 sont éventuellement logés à l'intérieur d'une colonne avant par rapport à l'assise 5 du siège 2, une telle colonne étant susceptible d'être escamotable. L'agencement du mécanisme représenté est plutôt applicable à d'autres sites d'installation qu'un accoudoir, pour éviter de faire obstacle à un accès aisé pour un opérateur à l'assise 5 du siège 2. Les organes d'ancrage 23,24 sont conformés en équerre, qui sont chacune solidarisées à l'organe de guidage 17,18 correspondant dans la zone de jonction entre les branches qui les composent. Cette solidarisation est réalisée indifféremment par liaison directe ou par liaison indirecte entre les organes d'ancrage 23,24 et les organes de guidage 23,24. Une telle liaison indirecte est par exemple réalisée par l'intermédiaire de tourillons respectivement affectés aux axes de pivotement A2, A3 correspondant, ces tourillons étant eux- mêmes solidaires de l'organe de guidage 17,18 auquel ils sont affectés.

Sur les fig.11 à fig.17, un mécanisme de commande par câbles comprend une manette de commande 101 qui est montée pivotante sur une structure porteuse 102, elle-même montée mobile sur un châssis, tel qu'un boîtier non représenté. Cette manette 101 est munie à son extrémité proximale d'une poignée de préhension 103 par un opérateur, et est articulée en basculement à son extrémité distale sur la structure porteuse 102 autour d'axes de pivot respectif A1 et A2. Plus particulièrement, la structure porteuse 102 est composée de deux organes de guidage 104, 105 de la manette 101 en basculement suivant des directions respectives monodirectionnelles et concourantes D1 et D2. Ces organes de guidage 104, 105 sont chacun articulés sur le châssis autour d'un axe de pivot respectif A1 et A2, et sont en prise sur un ou plusieurs câbles 106 qui leur sont affectés en vue d'une manoeuvre de ces derniers à partir d'un mouvement correspondant de la manette 101 en basculement. L'un de ces organes de guidage 104 forme une cage de réception de l'autre organe de guidage 103, de sorte que leurs axes de pivot A1.A2 soient coplanaires perpendiculairement à l'axe général A d'extension de la manette 101. On notera que cet agencement du montage en basculement de la manette 101 est préféré en raison de l'avantage procuré du gain d'encombrement et de la disponibilité laissée à son extrémité distale pour agencer aisément des moyens de sécurisation du fonctionnement du mécanisme. Cependant, il est envisageable d'agencer la mobilité de la manette 101 sur la structure porteuse 102 selon d'autres modalités aptes à coopérer avec le mécanisme de sécurisation proposé par la présente invention. Plus particulièrement, ce mécanisme de sécurisation est applicable à tout mécanisme de commande par un ou plusieurs câbles, indépendamment des modalités de manoeuvre en basculement de la manette 101 sur la structure porteuse 102 ou le châssis, tel que par exemple une manoeuvre en basculement de la manette 101 unidirectionnelle ou omnidirectionnelle.

La manette 101 est manoeuvrable en chacune de ses directions de basculement D1, D2 entre une position de repos, dans laquelle aucune traction n'est exercée sur les câbles 106, et une position de travail correspondante dans laquelle une traction est exercée sur le ou les câbles 106 en vue de la mise en oeuvre d'un organe distant à manoeuvrer. Tel qu'habituellement dans le domaine, la manette 101 est munie de moyens de rappel en position de repos en l'absence d'une manoeuvre en basculement par un opérateur. Selon la présente invention, de tels moyens de rappel de la manette 101 en position de repos sont avantageusement intégrés aux moyens de sécurisation du mécanisme. Se pose le problème d'une manoeuvre accidentelle et/ou involontaire en basculement de la manette 101. Pour sécuriser le mécanisme, et notamment empêcher un déplacement accidentel de la manette 101 suivant l'une au moins de ses directions de basculement D1.D2, celui-ci est équipé de moyens de sécurisation du maintien de la manette 101 en position de repos en l'absence d'un geste volontaire que doit nécessairement effectuer un opérateur.

Plus particulièrement, le mécanisme est doté de moyens de verrouillage spontané de la manette 101 en position de repos. Ces moyens de verrouillage mettent en oeuvre un loquet 107 qui est interposé entre la manette 101 et la structure porteuse 102 pour leur verrouillage l'une à l'autre en position de repos de la manette 1, tel qu'illustré sur les fig.12 et fig.16. Ce loquet 107 est manoeuvrable vers une position de verrouillage, illustrée sur les fig.13 et fig.17, sous l'effet de l'effort exercé par des moyens déformables 108. Ces moyens déformables 108 sont par exemple un ressort de torsion 109, tel que sur la variante illustrée sur les fig.11 à fig.13, ou un ressort de compression 110, tel qu'illustré sur les fig.15 à fig.17. Ces moyens déformables 108 sont mis sous contraintes lors de la manoeuvre du loquet 107 en position de verrouillage, sous l'effet d'un geste maintenu par l'opérateur sur un organe monostable 111. Lorsque l'opérateur cesse le geste qu'il exerce sur l'organe monostable 111, ce dernier prend sa position stable de repos en manoeuvrant spontanément le loquet 107 en position de déverrouillage, dans laquelle la manette 111 est libérée de son verrouillage à la structure porteuse 102. L'organe monostable 111 est par exemple un volant 112 tel que sur la variante illustrée sur les fig.11 à fig.14, ou un volet articulé 113 tel que sur la variante illustrée sur les fig.15 à fig.16. L'organe monostable 111 est relié au loquet 107 par l'intermédiaire de moyens de liaison mécanique 114. Ces moyens de liaison 114 sont constitués par un ou plusieurs organes de liaison qui s'étendent parallèlement ou coaxialement à l'axe général A d'extension de la manette 111. Par exemple sur la variante illustrée sur les fig.11 à fig.14, l'organe de liaison est constitué d'un fût 115 qui prolonge axialement le volant 112. Par exemple encore sur la variante illustrée sur les fig.15 à fig.17, les organes de liaison sont constitués de tringles 116 ou analogues reliant le loquet 107 au volet articulé 113. Le loquet 107 est placé à l'extrémité distale de la manette 111, en étant logé à l'intérieur de l'organe de guidage 104 formant cage pour l'autre organe de guidage 105. Ce loquet 107 est muni de moyens de solidarisation 117 pour le verrouillage l'une à l'autre de la manette 111 et de la structure porteuse 102, qui sont du type par clavetage. Sur les exemples de réalisation illustrés, les moyens de solidarisation 117 sont constitués de clavettes 118,119 intégrées au loquet 107 en s'étendant longitudinalement à sa périphérie. Ces clavettes 118,119 coopèrent avec des encoches complémentaires 120,121 qui sont ménagées sur la structure porteuse 102, et plus particulièrement avec des encoches 120,121 respectivement ménagées sur l'un et l'autre des organes de guidage 104,105. On relèvera que selon les dispositions de l'invention, le loquet 107 est susceptible de ne comporter qu'une ou plusieurs clavettes 118 ou 119 coopérantes avec des encoches 120 ou 121 ménagées sur un seul des deux organes de guidage 104,105, pour sécuriser le mécanisme suivant au moins une direction correspondante D1 ou D2 de basculement de la manette 111.

Le loquet 107 est conformé en manchon solidaire en rotation de la manette 111 et libre en coulissement axial le long de cette dernière, pour permettre sa manoeuvre entre sa position de verrouillage et sa position de déverrouillage. Cette jonction est réalisée par des moyens de prise 122, tels que par goupillage, par brochage ou analogue sur les exemples de réalisation illustrés. Par exemple, le loquet 107 est traversé par une goupille qui s'étend radialement vers la manette 111, cette dernière comportant une lumière périphérique longitudinale, non visible sur les figures, qui permet sa traversée par la goupille sans faire obstacle à une mobilité en coulissement axiale du loquet 107.

Sur la variante de réalisation représentée sur les fig.11 à fig.14, les moyens déformables 108 sont constitués du ressort de torsion 109, qui est en prise interposée entre la manette 111 et l'organe monostable 111 constitué du volant 112, en étant logé dans le fût 115 que comporte ce dernier. Les moyens de liaison 114 entre le loquet 107 et l'organe monostable 111 sont constitués d'un couple de rampes hélicoïdales 123 que comporte le fût 115 pour le guidage d'un doigt radial 124 que comporte le loquet 107. Le volant 112 est en prise sur la poignée de préhension 103 par l'intermédiaire d'un manche latéral 131 qu'il comporte, de sorte que l'opérateur puisse naturellement saisir le volant 112 et la poignée de préhension 103 et provoquer leur entraînement conjoint en rotation pour placer le loquet 107 en position de déverrouillage.

Sur la variante de réalisation représentée sur les fig.15 à fig.17, les moyens déformables 108 sont constitués du ressort de compression 110, qui est axialement interposé en appuis antagonistes entre la manette 101 et le loquet 107, en étant enfilé autour de la manette 101. Le volet 113 est articulé sur un organe de jonction 125 qui est fixé en bout proximal de la manette 101 et qui est porteur de la poignée de préhension 103, agencée en pommeau. Le volet 113 est articulé en levier sur cet organe de jonction 125, par l'intermédiaire des tringles 116 constitutives des moyens de liaison 114 entre le volet 113 et le loquet 107. Plus particulièrement, les tringles 116 comportent chacune un retour 126 qui sont logés dans des saignées longitudinales 127 que comporte l'organe de jonction 125, et que constituent ensemble un premier axe d'articulation du volet 113 sur l'organe de jonction 125. Ces retours 126 sont notamment logés dans des couloirs 128 d'un bras de levier 129 du volet 113, ce dernier étant par ailleurs articulé sur l'organe de jonction 125 autour d'un deuxième axe d'articulation 130, de sorte qu'une manoeuvre du volet 113 autour du deuxième axe d'articulation 130 provoque un déplacement axial des tringles 116, et donc du loquet 107, entre les position de verrouillage et de déverrouillage.

Accessoirement, le mécanisme est complété par des moyens de commande de type électromécanique, électropneumatique et/ou électronique, pour multiplier le nombre de commandes offertes.

## Revendications

1. Mécanisme de commande par câble (106) d'au moins un organe distant à manoeuvrer, ce mécanisme comprenant une manette de commande (101) axialement étendue qui est montée mobile sur une structure porteuse (102) autour d'au moins un axe de pivot, et qui est agencée à son extrémité proximale en poignée de préhension par un opérateur pour sa manoeuvre en basculement suivant au moins une direction entre une position de repos et au moins une position de travail, la manette (101) étant en relation avec au moins un organe d'ancrage d'un câble de commande pour provoquer une manoeuvre de ce câble en conséquence d'un basculement de la manette (101) autour de l'axe de pivot correspondant, le mécanisme de commande étant équipé de moyens de verrouillage spontané de la manette (101) en position de repos, comprenant un loquet (107) interposé entre la manette (101) et la structure porteuse (102) pour leur verrouillage l'une à l'autre en position de repos de la manette (101), ce loquet (107) étant manoeuvrable vers sa position de verrouillage sous l'effet de l'effort exercé par des moyens déformables (108) à rencontre de leur mise sous contrainte, et vers sa position inverse de déverrouillage libérant la manette (101) de son verrouillage avec la structure porteuse (102) sous l'effet d'un geste maintenu de l'opérateur sur un organe monostable (111) de mise sous contrainte des moyens déformables (108) qui est relié au loquet (107) par l'intermédiaire de moyens de liaison mécanique (114) ;
le mécanisme étant **caractérisé en ce que** :
la manette (101) est manoeuvrable en basculement suivant des directions respectives monodirectionnelles et concourantes (D1, D2) autour d'une pluralité d'axes de pivot (A1, A2) ;
la structure porteuse (102) est composée d'une pluralité d'organes (104, 105) de guidage en basculement de la manette (101), qui sont chacun articulés sur un châssis autour d'un axe de pivot respectif (A1, A2), et
le loquet (107), en position de verrouillage, est en prise indifféremment sur un, sur plusieurs ou sur la totalité de ces organes de guidage (104, 105).

2. Mécanisme de commande par câbles selon la revendication 1, **caractérisé en ce que** le loquet (107) est indifféremment en prise permanente sur l'un quelconque des organes comprenant la manette (101) et la structure porteuse (102), en étant manoeuvrable en position de verrouillage vers l'autre organe sur lequel il est placé en prise par des moyens de solidarisation (117) dont il est muni, ou est monté mobile sur ledit châssis du mécanisme en étant manoeuvrable en position de verrouillage vers l'une et l'autre de la structure porteuse (102) et de la manette (101) sur lesquelles il est placé conjointement en prise.

3. Mécanisme de commande par câbles selon l'une quelconque des revendications 1 ou 2, **caractérisé en ce que** le loquet (107) est solidaire de la manette (101) suivant sa direction de basculement (D1, D2) et est monté mobile en coulissement sur la manette (101) entre sa position de verrouillage dans laquelle lesdits moyens de solidarisation (117) du loquet (107) sont en prise sur la structure porteuse (102) et sa position de déverrouillage dans laquelle ladite prise est rompue.

4. Mécanisme de commande selon l'une quelconque des revendications 1 à 3, **caractérisé en ce que** l'organe monostable (111) est monté mobile sur la poignée de préhension (103) entre la position de verrouillage dans laquelle il est spontanément maintenu par les moyens déformables (108) et la position de déverrouillage dans laquelle il est maintenu à partir d'un geste constant de l'opérateur.

5. Mécanisme de commande par câble selon l'une quelconque des revendications 1 à 4, **caractérisé en ce que**, le loquet (107) est placé vers l'extrémité distale de la manette (101), et **en ce que** lesdits moyens de liaison (114) sont constitués d'au moins un organe de liaison (115, 116) s'étendant au moins parallèlement, sinon coaxialement, à la manette (101).

6. Mécanisme de commande par câble selon l'une quelconque des revendications 1 à 5, **caractérisé en ce que** le loquet (107) est conformé en manchon monté coaxialement coulissant sur la manette (101) de laquelle il est solidaire en rotation sur elle-même par des moyens de prise (122).

7. Mécanisme de commande par câble selon la revendication 6, **caractérisé en ce que** les moyens de prise (122) sont du type par goupillage à liberté axiale.

8. Mécanisme de commande par câble selon l'une quelconque des revendications 2 à 7, **caractérisé en ce que** les moyens de solidarisation (117) que comporte le loquet (107) sont du type par clavetage.

9. Mécanisme de commande par câble selon la revendication 8, **caractérisé en ce que** les moyens de solidarisation (117) sont constitués d'au moins une clavette (118, 119) ménagée longitudinalement à la périphérie du loquet (107), qui coopère avec une encoche complémentaire (120, 121) ménagée sur la structure porteuse (102).

10. Mécanisme de commande par câble selon l'une quelconque des revendications 1 à 9, **caractérisé en ce que** les moyens déformables (108) sont interposés entre l'organe monostable (111) et la manette (101).

11. Mécanisme de commande par câbles selon la revendication 10, **caractérisé en ce que** l'organe monostable (111) est agencé en volant (112) monté coaxialement tournant sur la manette (101), les moyens déformables (108) étant constitués d'un ressort de torsion (109) logé dans un fût d'emboîtement (115) de l'organe monostable (111) et les moyens de liaison (114) étant constitués d'au moins une rampe hélicoïdale (123) ménagée sur le fût (115) pour le guidage d'un doigt radial (124) que comporte le loquet (107).

12. Mécanisme de commande par câble selon l'une quelconque des revendications 1 à 9, **caractérisé en ce que** les moyens déformables (108) sont interposés entre le loquet (107) et la manette (101).

13. Mécanisme de commande par câbles selon la revendication 12, **caractérisé en ce que** l'organe monostable (111) est constitué d'un volet latéral (113) articulé sur la poignée de préhension (103), les moyens déformables (108) étant constitués d'un ressort de compression (110) axialement interposé en appuis antagonistes contre la manette (101) et contre le loquet (107), les moyens de liaison (114) étant constitués d'au moins une tringle (116) reliant le loquet (107) à un bras de levier (129) du volet (113).

14. Mécanisme de commande par câble selon la revendication 13, **caractérisé en ce que** l'un des organes de guidage (104, 105) forme cage de réception d'un autre organe de guidage (104, 105), et en ce le loquet (107) est monté coaxialement coulissant sur la manette (101) entre son bout distal articulé sur cet autre organe de guidage (105) et l'extrémité proximale de la manette (101).

## Claims

1. Cable controlling mechanism for controlling at least a distant organ to be operated, this mechanism including a control lever (101) axially extended that is movably mounted on a supporting structure (102) about at least one pivot axis and which is arranged at its proximal end as a gripping control lever for gripping by an operator so as to be actuated to tilt in at least one direction between a rest position and at least one working position, the control lever (101) being in relation with at least one anchoring member of a control cable to cause an actuation of the cable as a result of tilting of the lever (101) about the corresponding pivot axis, the control mechanism being equipped with spontaneous locking means for locking the control lever (101) in the rest position, comprising a latch (107) interposed between the control lever (101) and the supporting structure (102) for locking them to each other in the rest position of the control lever (101), this latch (107) being manoeuvrable to its locked position under the effect of the force exerted by biasing deformable means (108), and towards its reversed unlocked position freeing the control lever (101) from its locking with the support structure (102) by a continuous action of the operator on a monostable member (111) for biasing said deformable means (108) which is connected to the latch (107) through mechanical connecting means (114);
the mechanism being **characterized in that**:
the control lever (101) is operable to tilt in directions respective intersecting and unidirectional directions (D1, D2) about a plurality of pivot axes (A1, A2);
the support structure (102) is composed of a plurality of guiding members (104, 105) for guiding the tilt of the control lever (101), which are each articulated on a chassis about a respective pivot axis (A1, A2 ), and
the latch (107), in the locked position, is engaged on either one, several or all of these guide members (104, 105).

2. Cable control mechanism according to claim 1, **characterized in that** the latch (107) is either permanently engaged on anyone of the members comprising the control lever (101) and the supporting structure (102), being manoeuvrable in said locked position to the other member on which it is placed in engagement by fastening means (117) which it is provided, or is movably mounted on said frame of the mechanism and is movable in the locked position to either the support structure (102) and the control lever (101) on which it is placed in engagement.

3. Cable control mechanism according to anyone of claims 1 or 2, **characterized in that** the latch (107) is fixed with the control lever (101) along its tilt direction (D1, D2) and is slidably mounted on the control lever (101) between its locked position in which said fastening means (117) of the latch (107) are engaged on the support structure (102) and its unlocked position in which said engagement is removed.

4. Operating mechanism according to anyone of claims 1 to 3, **characterized in that** said monostable member (111) is movably mounted on the gripping handle (103) between the locked position in which it is spontaneously maintained by the deformable means (108) and the unlocked position in which it is held by continuous action made by the operator.

5. Cable control mechanism according to anyone of claims 1 to 4, **characterized in that** the latch (107) is located toward the distal end of the control lever (101), and **in that** said connecting means (114) consist of at least one connecting member (115, 116) extending at least parallel, if not coaxially, to the control lever (101).

6. Cable control mechanism according to anyone of claims 1 to 5, **characterized in that** the latch (107) is constructed as a sleeve coaxially and slidingly mounted on the control lever (101), to which it is attached in rotation by engagement means (122).

7. Cable control mechanism according to claim 6, **characterized in that** the engagement means (122) are of the pinning and axial freedom- type.

8. Cable control mechanism according to anyone of claims 2 to 7, **characterized in that** the fastening means (117) that the latch (107) includes are of the keying-type.

9. Cable control mechanism according to claim 8, **characterized in that** the fastening means (117) consist of at least one key (118, 119) provided longitudinally at the periphery of the latch (107), which cooperates with a complementary notch (120, 121) provided on the supporting structure (102).

10. Cable control mechanism according to anyone of claims 1 to 9, **characterized in that** the deformable means (108) are interposed between said monostable member (111) and said control lever (101).

11. Cable control mechanism according to claim 10, **characterized in that** said monostable member (111) is designed as a steering wheel (112) coaxially and pivotingly mounted on the control lever (101), the deformable means (108) consisting of a torsion spring (109) housed in a fitting drum (115) of said monostable member (111) and the connecting means (114) consisting of at least one helical ramp (123) formed on the drum (115) for guiding a radial finger (124) which the latch (107) includes.

12. Cable control mechanism according to anyone of claims 1 to 9, **characterized in that** the deformable means (108) are interposed between the latch (107) and the control lever (101).

13. Cable control mechanism according to claim 12, **characterized in that** said monostable member (111) comprises a side flap (113) articulated on the gripping handle (103), the deformable means (108) being constituted by a compression spring (110) axially interposed, with antagonists supports, against the control lever (101) and against the latch (107), the connecting means (114) consisting of at least one rod (116) connecting the latch (107) to a lever arm (129) of the flap (113).

14. Cable control mechanism according to claim 13, **characterized in that** one of the guide members (104, 105) forms a receiving cage for another guide member (104, 105), and **in that** the latch (107) is coaxially and slidingly mounted on the control lever (101) between its distal end hinged to said other guide member (105) and the proximal end of the control lever (101).

## Patentansprüche

1. Steuermechanismus durch Kabel (106) mindestens eines entfernten, zu bedienenden Organs, wobei dieser Mechanismus einen sich axial erstreckenden Steuerhebel (101) umfasst, der auf einer Trägerstruktur (102) um mindestens eine Schwenkachse bewegbar befestigt ist, und der an seinem proximalen Ende als Griff für einen Bediener für seine Kippbedienung in mindestens eine Richtung zwischen einer Ruhestellung und mindestens einer Arbeitsstellung ausgebildet ist, wobei der Steuerhebel (101) mit mindestens einem Verankerungsorgan eines Steuerkabels in Beziehung ist, um eine Bedienung dieses Kabels als Folge eines Kippens des Steuerhebels (101) um die entsprechende Schwenkachse hervorzurufen, wobei der Steuermechanismus mit Mitteln zur spontanen Verriegelung des Steuerhebels (101) in Ruhestellung ausgerüstet ist, die einen Riegel (107) zwischen dem Steuerhebel (101) und der Trägerstruktur (102) für ihre gegenseitige Verriegelung in Ruhestellung des Steuerhebels (101) umfassen, wobei dieser Riegel (107) in seine Verriegelungsstellung unter Einwirkung der Kraft bewegbar ist, die von deformierbaren Mitteln (108) entgegen ihrer Beanspruchung ausgeübt wird, und in seine umgekehrte Freigabestellung, in der der Steuerhebel (101) aus seiner Verriegelung mit der Trägerstruktur (102) unter Einwirkung einer Geste des Bedieners freigegeben wird, die dieser auf ein monostabiles Organ (111) zur Beanspruchung deformierbarer Mittel (108) aufrecht erhält, das mit dem Riegel (107) über mechanische Verbindungsmittel (114) verbunden ist,
wobei der Steuermechanismus **dadurch gekennzeichnet ist, dass**:
der Steuerhebel (101) kippbar in jeweilige monodirektionale und konkurrierende Richtungen (D1, D2) um eine Vielzahl von Schwenkachsen (A1, A2) bedienbar ist,
sich die Trägerstruktur (102) aus einer Vielzahl von Führungsorganen (104, 105) für das Kippen des Steuerhebels (101) zusammensetzt, die jeweils auf einem Unterbau um eine jeweilige Schwenkachse (A1, A2) angelenkt sind, und
der Riegel (107) in Verriegelungsstellung unterschiedslos auf einem, auf mehreren oder auf allen Führungsorganen (104, 105) in Eingriff ist.

2. Steuermechanismus durch Kabel nach Anspruch 1, **dadurch gekennzeichnet, dass** der Riegel (107) unterschiedslos in ständigem Eingriff auf einem der Organe ist, die den Steuerhebel (101) und die Trägerstruktur (102) umfassen, wobei er in Verriegelungsstellung in Richtung des anderen Organs bedienbar ist, auf dem er durch Verbindungsmittel (117), mit denen er ausgestattet ist, in Eingriff platziert ist, oder bewegbar auf einem Unterbau des Mechanismus befestigt ist, wobei er in die eine und die andere Verriegelungsstellung der Trägerstruktur (102) und des Steuerhebels (101) bedienbar ist, auf denen er zusammen in Eingriff platziert ist.

3. Steuermechanismus durch Kabel nach einem der Ansprüche 1 oder 2, **dadurch gekennzeichnet, dass** der Riegel (107) mit dem Steuerhebel (101) seiner Kipprichtung (D1, D2) gemäß verbunden ist und auf dem Steuerhebel (101) zwischen seiner Verriegelungsstellung, in der die Verbindungsmittel (117) des Riegels (107) auf der Trägerstruktur (102) in Eingriff sind, und seiner Freigabestellung, in der der Eingriff unterbrochen ist, bewegbar gleitend befestigt ist.

4. Steuermechanismus durch Kabel nach einem der Ansprüche 1 bis 3, **dadurch gekennzeichnet, dass** das monostabile Organ (111) auf dem Griff (103) zwischen der Verriegelungsstellung, in der es spontan von den deformierbaren Mitteln (108) gehalten wird, und der Freigabestellung, in der es mittels einer konstanten Geste des Bedieners gehalten wird, bewegbar befestigt ist.

5. Steuermechanismus durch Kabel nach einem der Ansprüche 1 bis 4, **dadurch gekennzeichnet, dass** der Riegel (107) in Richtung des distalen Endes des Steuerhebels (101) platziert ist und dass die Verbindungsmittel (114) von mindestens einem Verbindungsorgan (115, 116) gebildet werden, das sich mindestens parallel, wenn nicht koaxial, zum Steuerhebel (101) erstreckt.

6. Steuermechanismus durch Kabel nach einem der Ansprüche 1 bis 5, **dadurch gekennzeichnet, dass** der Riegel (107) als Hülse ausgebildet ist, der koaxial gleitend auf dem Steuerhebel (101) befestigt ist, mit dem er rotierend auf ihm selbst durch Haltemittel (122) verbunden ist.

7. Steuermechanismus durch Kabel nach Anspruch 6, **dadurch gekennzeichnet, dass** die Haltemittel (122) der Bauart einer Verstiftung mit axialer Freiheit entsprechen.

8. Steuermechanismus durch Kabel nach einem der Ansprüche 2 bis 7, **dadurch gekennzeichnet, dass** die Verbindungsmittel (117), die der Riegel (107) umfasst, der Keilverbindungsbauart entsprechen.

9. Steuermechanismus durch Kabel nach Anspruch 8, **dadurch gekennzeichnet, dass** die Verbindungsmittel (117) von mindestens einem Keil (118, 119) gebildet werden, der längs auf dem Umfang des Riegels (107) ausgebildet ist und mit einer komplementären Kerbe (120, 121) zusammenarbeitet, die auf der Trägerstruktur (102) ausgebildet ist.

10. Steuermechanismus durch Kabel nach einem der Ansprüche 1 bis 9, **dadurch gekennzeichnet, dass** sich die deformierbaren Mittel (108) zwischen dem monostabilen Organ (111) und dem Steuerhebel (101) befinden.

11. Steuermechanismus durch Kabel nach Anspruch 10, **dadurch gekennzeichnet, dass** das monostabile Organ (111) als koaxial auf dem Steuerhebel (101) drehender Kranz (112) ausgebildet ist, wobei die deformierbaren Mittel (108) von einer Torsionsfeder (109) gebildet werden, die in einem Fügungsschacht (115) des monostabilen Organs (111) untergebracht ist, und die Verbindungsmittel (114) von mindestens einer spiraligen Rampe (123) gebildet werden, die auf dem Schacht (115) zwecks Führung eines radialen Fingers (124) ausgebildet ist, den der Riegel (107) umfasst.

12. Steuermechanismus durch Kabel nach einem der Ansprüche 1 bis 9, **dadurch gekennzeichnet, dass** sich die deformierbaren Mittel (108) zwischen dem Riegel (107) und dem Steuerhebel (101) befinden.

13. Steuermechanismus durch Kabel nach Anspruch 12, **dadurch gekennzeichnet, dass** das monostabile Organ (111) von einem seitlichen Flügel (113) gebildet wird, der auf dem Griff (103) angelenkt ist, wobei die deformierbaren Mittel (108) von einer Kompressionsfeder (110) gebildet werden, die in antagonistischen Abstützungen gegen den Steuerhebel (101) und gegen den Riegel (107) axial zwischengestellt ist, wobei die Verbindungsmittel (114) von mindestens einer Stange (116) gebildet werden, die den Riegel (107) mit einem Hebelarm (129) des Flügels (113) verbindet.

14. Steuermechanismus durch Kabel nach Anspruch 13, **dadurch gekennzeichnet, dass** eines der Führungsorgane (104, 105) einen Aufnahmekäfig eines anderen Führungsorgans (104, 105) bildet, und dass der Riegel (107) koaxial gleitend auf dem Steuerhebel (101) zwischen seinem distalen Ende, das auf diesem anderen Führungsorgan (105) angelenkt ist, und dem proximalen Ende des Steuerhebels (101) befestigt ist.
